# EUROPÄISCHE PATENTSCHRIFT

(11) **EP 3 884 735 B1**
(45) Veröffentlichungstag und Bekanntmachung des Hinweises auf die Patenterteilung: **08.10.2025**
(21) Anmeldenummer: 19806185.5
(22) Anmeldetag: 18.11.2019
(51) Int. Cl.: H05B 6/12, F24C 7/08, F24C 15/20

(54) **BEDIENUNG EINES INDUKTIONSHERDS**
COMMAND OF INDUCTION COOKING PLATE
COMMANDE D'UNE PLÂQUE À INDUCTION

(30) Priorität: 19.11.2018 DE 102018219741
(43) Veröffentlichungstag der Anmeldung: 29.09.2021
(73) Patentinhaber: BSH Hausgeräte GmbH, 81739 München (DE)
(72) Erfinder: KLEINLEIN, Philipp, 81371 München (DE)
(86) Internationale Anmeldenummer: PCT/EP2019/081695
(87) Internationale Veröffentlichungsnummer: WO 2020/104400

(56) Entgegenhaltungen:
- WO-A1-2014/108521
- DE-A1- 102009 026 447
- DE-A1- 102010 039 371
- DE-A1- 102010 042 436
- US-A1- 2010 065 038

## Beschreibung

Die Erfindung betrifft die Bedienung eines Induktionsherds mit einer Induktionsspule, die in oder unter einer Arbeitsplatte angeordnet werden kann.

Ein Induktionsherd umfasst eine Induktionsspule, die in oder unter einer Arbeitsplatte angebracht ist. Ein Kochgeschirr wie ein Topf oder eine Pfanne kann auf die Arbeitsplatte gestellt und dort berührungsfrei mittels elektromagnetischer Induktion erwärmt werden. Eine solche Anordnung wird auch "induction under worktop" ("Induktion unter Arbeitsplatte") genannt und ermöglicht die flexible Nutzung einer horizontalen Fläche als Herd oder als Arbeitsplatte.

Allerdings kann ein an der Arbeitsplatte angebrachtes Bedienelement des Herds die Arbeitsfläche optisch durchbrechen. Der integrative und nahtlose Charakter des Ansatzes kann dadurch zerstört werden. An einem Übergang zwischen dem Bedienelement und der restlichen Arbeitsplatte kann eine Fuge entstehen, deren Reinigung schwierig sein kann.

DE 10 2009 026 447 A1 zeigt einen Herd mit einer darüber angebrachten Dunstabzugshaube. Ein Projektor zur Visualisierung eines Eingabefelds für den Herd kann an der Dunstabzugshaube angebracht werden. Bei einem alternativen Ausführungsbeispiel erfolgt die Visualisierung eines Eingabefelds durch einen Projektionskopf am Rand der Arbeitsplatte, dafür jedoch im Verbund mit dem Herd selbst. DE 10 2010 039 371 A1 beschreibt eine Steuervorrichtung für ein Hausgerät, mit einer optischen Erkennungsvorrichtung zum Erfassen von Bedienvorgängen. Dabei erfolgt eine optische Abbildung durch eine Arbeitsfläche hindurch, und ein Sensor befindet sich zwangsläufig stets unterhalb der Arbeitsfläche. WO 2014/108521 A1 betrifft ein Kochfeld mit einer Kochzone und einer Markierung, welche den Bereich der Kochzone kennzeichnet. Die Markierung ist unabängig von der Kochzone aktivierbar und deaktivierbar. DE 10 2010 042 436 A1 und US 2010/0065038A1 beschreiben jeweils Kochfelder mit aus einer Arbeitsfläche ausfahrbaren Dunstabzugseinrichtungen.

Eine der vorliegenden Erfindung zu Grunde liegende Aufgabe besteht in der Angabe eines Induktionsherds, der verbessert mit einer Arbeitsplatte integriert werden kann und eine sensorische Doppelfunktion in einem oberhalb einer Arbeitsfläche anordenbaren Funktionselement eines Induktionsherds selbst zu realisieren vermag.

Die Erfindung löst diese Aufgabe mittels des Gegenstands des unabhängigen Anspruchs 1. Unteransprüche geben bevorzugte Ausführungsformen wieder.

Ein Induktionsherd umfasst eine Induktionsspule, die zur Anbringung unter einer Arbeitsfläche eingerichtet ist; eine Bedienvorrichtung, die zur Visualisierung eines Eingabefelds im Bereich der Arbeitsfläche eingerichtet ist; eine Steuervorrichtung zum Ansteuern der Induktionsspule in Abhängigkeit einer Betätigung des Eingabefelds; und ein Funktionselement, das zur Anbringung an der Arbeitsfläche derart eingerichtet ist, dass es sich von der Arbeitsfläche nach oben erstreckt. Dabei ist die Bedienvorrichtung an dem Funktionselement angebracht.

Erfindungsgemäß umfasst das Funktionselement eine Absaugvorrichtung und einen Infrarotsensor, und die Steuervorrichtung ist dazu eingerichtet, die Induktionsspule in Abhängigkeit eines Signals des Infrarotsensors anzusteuern.

Ferner umfasst die Bedienvorrichtung erfindungsgemäß einen Projektor und einen optischen Sensor zur Abtastung einer Betätigung des Eingabefelds. Dieser optische Sensor ist zusätzlich zu dem Infrarotsensor vorgesehen.

Schließlich sind erfindungsgemäß der optische Sensor und der Projektor mit einem vorbestimmten Abstand an der Absaugvorrichtung angebracht.

Die Arbeitsfläche kann insbesondere die Oberfläche einer Arbeitsplatte umfassen. Die Induktionsspule kann unter der Arbeitsplatte angebracht oder in die Arbeitsplatte eingelassen sein. Die Oberfläche der Arbeitsplatte kann dabei geschlossen und optisch einheitlich sein. Der Herd kann verbessert mit der Arbeitsplatte integriert sein und die Arbeitsplatte bzw. die Arbeitsfläche kann leichter gereinigt werden. Durch die Anbringung der Bedienvorrichtung über der Arbeitsfläche kann eine verbesserte Visualisierung beispielsweise mittels eines Projektors oder einer Lasereinrichtung erzielt werden. Eine Verbindung, insbesondere eine Verkabelung zwischen der Bedienvorrichtung und der Steuervorrichtung kann einfach gestaltet sein. Zusätzliche Bedienelemente, beispielsweise in einer Frontseite eines unterhalb der Arbeitsfläche angeordneten Möbels oder oberhalb der Arbeitsplatte, beispielsweise in einer Uberkopf- Dunstabzugshaube, können entfallen. Durch die Integration der Bedienvorrichtung mit dem Funktionselement kann eine intuitive Steuerung erzielt werden. Außerdem können Funktionen der Bedienvorrichtung und des Funktionselements aufeinander abgestimmt werden.

Das Funktionselement umfasst einen Infrarotsensor, wobei die Steuervorrichtung dazu eingerichtet ist, die Induktionsspule in Abhängigkeit eines Signals des Infrarotsensors anzusteuern. Der Infrarotsensor kann insbesondere die Temperatur eines mittels der Induktionsspule erhitzten Kochgeschirrs abtasten, sodass die Einhaltung einer vorbestimmten Gartemperatur überwacht oder ein Anlegen oder Überkochen einer Speise im Kochgeschirr vermieden werden können.

Erfindungsgemäß umfasst das Funktionselement eine Absaugvorrichtung. Die Absaugvorrichtung ist bevorzugt dazu eingerichtet, Luft aus dem Bereich oberhalb der Induktionsspule seitlich oder nach unten abzusaugen. Gerüche, Wrasen oder Fettspritzer können dabei verbessert aus dem Kochbereich oder aus einer umgebenden Luft entfernt werden. Die abgesaugte Luft wird üblicherweise unter die Arbeitsfläche befördert, optional gefiltert und im Raum oder außerhalb wieder ausgestoßen. Wegen des Absaugens nach unten wird die Anordnung auch als Downdraft-Abzugshaube bezeichnet. Es wurde erkannt, dass die übliche Höhe einer solchen Absaugvorrichtung über der Arbeitsplatte vorteilhaft für die Anbringung der Bedienvorrichtung nutzbar ist.

Der Induktionsherd kann eine Einrichtung zur Erfassung einer Betätigung des Eingabefelds umfassen, wobei die Einrichtung zur Anbringung unter der Arbeitsfläche eingerichtet ist. Begrenzt die Arbeitsfläche eine Arbeitsplatte, so kann die Einrichtung beispielsweise in Form eines kapazitiven Näherungsschalters in die Arbeitsplatte eingelassen oder unter der Arbeitsplatte angebracht sein. Alternative Einrichtungen umfassen beispielsweise einen Sensor auf der Basis von Ultraschall oder Radar. In dieser Variante kann die Position des Eingabefelds fest vorgegeben sein, die Visualisierung des Eingabefelds jedoch bedarfsgesteuert erfolgen.

Erfindungsgemäß umfasst die Bedienvorrichtung einen Projektor und einen optischen Sensor zur Abtastung einer Betätigung des Eingabefelds. Dabei sind der Sensor und der Projektor mit einem vorbestimmten Abstand an der Absaugvorrichtung angebracht. Der Abstand kann insbesondere in horizontaler Richtung wirksam sein. Die Betätigung des Eingabefelds kann dadurch genauer bestimmt werden. Insbesondere können der genaue Zeitpunkt, zu dem eine Berührung der Arbeitsoberfläche im Bereich des Eingabefelds erfolgt, oder der genaue Ort der Berührung mit verbesserter Genauigkeit bestimmt werden.

Der Projektor kann mit sichtbarem Licht und der Sensor optisch mit unsichtbarem Licht arbeiten. Der Sensor kann insbesondere auf der Basis von Infrarotlicht arbeiten und eine Betätigung des Eingabefelds durch ein warmes Objekt, insbesondere die Hand eines Benutzers, bestimmen. Die Wärme des Objekts kann auf einen vorbestimmten Temperaturbereich eingeschränkt sein, um sicherzustellen, dass kein unbelebtes Objekt wie ein Kochutensil oder ein Kochgeschirr das Eingabefeld versehentlich betätigt.

Das Funktionselement kann fest an der Arbeitsfläche angebracht sein, sodass es sich permanent von dort nach oben erstreckt. Alternativ kann das Funktionselement auch in der Arbeitsfläche versenkbar sein. Dazu kann in der Arbeitsplatte ein insbesondere teleskopartiger Elevationsmechanismus vorgesehen sein. Ist das Funktionselement vollständig versenkt, so kann seine Oberfläche bündig mit der Arbeitsfläche sein.

Das Funktionselement kann auch einen Hauptschalter umfassen. Der Hauptschalter kann einen Betrieb des Induktionsherds steuern. Insbesondere kann die Erwärmung eines Kochgeschirrs mittels der Induktionsspule verhindert sein, wenn der Hauptschalter ausgeschaltet ist. Umfasst das Funktionselement zusätzlich eine Absaugvorrichtung, so kann diese auch bei ausgeschaltetem Hauptschalter in Betrieb sein. Der Hauptschalter kann insbesondere in der Variante mit versenkbarem Funktionselement vorteilhaft vorgesehen sein. Beispielsweise kann der Hauptschalter den Induktionsherd einschalten, wenn das Funktionselement aus der Arbeitsfläche nach oben herausgefahren wird. Das Herausfahren kann manuell oder beispielsweise motor- oder federgesteuert erfolgen.

In einer bevorzugten Ausführungsform ist die Bedienvorrichtung dazu eingerichtet, eine Information auf die Arbeitsfläche zu projizieren. Die Information ist üblicherweise an einen Benutzer des Induktionsherds gerichtet und kann insbesondere einen Betriebszustand oder eine Eingabeaufforderung umfassen. Ein Ort, an dem das Eingabefeld auf die Arbeitsfläche projiziert wird, kann innerhalb vorbestimmter Grenzen wählbar sein. Dazu kann beispielsweise die Bedienvorrichtung am Funktionselement beweglich angebracht sein.

In einer weiteren Ausführungsform ist die Bedienvorrichtung dazu eingerichtet, eine Information an eine vertikale Fläche im Bereich der Arbeitsfläche zu projizieren. Die vertikale Fläche kann sich auf einer einem Benutzer des Induktionsherds abgewandten Seite oder seitlich des Induktionsherds erstrecken. Es können auch mehrere Eingabefelder an unterschiedliche Stellen projiziert werden. Diese Stellen können auf der gleichen oder auf unterschiedlichen Flächen liegen.

Die Erfindung wird nun unter Bezug auf die beiliegenden Figuren genauer beschrieben, in denen:
- Figur 1: eine schematische Darstellung eines beispielhaften Induktionsherds;
- Figur 2: eine Ansicht eines Induktionsherds in einer weiteren Ausführungsform; und
- Figur 3: eine exemplarische Absaugvorrichtung für einen Induktionsherd
darstellt.

Figur 1 zeigt eine schematische Darstellung eines beispielhaften Induktionsherds 100. Der Induktionsherd 100 ist im Bereich einer Arbeitsfläche 105 angebracht, die sich bevorzugt in horizontaler Richtung erstreckt und insbesondere die Oberseite einer Arbeitsplatte 110 umfassen kann. Auf die Oberseite der Arbeitsfläche 105 kann ein Kochgeschirr 115 platziert werden, das von einer Induktionsspule 120, die sich in oder unterhalb der Arbeitsplatte 110 befindet, elektromagnetisch angeregt und somit erwärmt werden kann. Die Arbeitsplatte 110 ist dabei bevorzugt hitzefest ausgeführt. Eine Steuervorrichtung 125 ist zur Ansteuerung der Induktionsspule 120 eingerichtet und kann im Bereich einer Unterseite der Arbeitsfläche 105 angebracht sein.

Ein Funktionselement 130 erstreckt sich von der Arbeitsfläche 105 aus in vertikaler Richtung nach oben. Das Funktionselement 130 kann gegenüber der Arbeitsfläche 105 starr oder versenkbar angebracht sein. In der versenkbaren Variante ist bevorzugt ein Mechanismus vorgesehen, der ein teleskopartiges vertikales Bewegen des Funktionselements 130 erlaubt. In einer vollständig eingefahrenen Position schließt eine obere Oberfläche des Funktionselements 130 bevorzugt im Wesentlichen bündig mit der Arbeitsfläche 105 ab.

Das Funktionselement 130 erfüllt bevorzugt wenigstens zwei Aufgaben, die funktional im Zusammenhang mit dem Betrieb des Induktionsherds 100 stehen. Eine erste Aufgabe wird dabei derart erfüllt, dass sich das Funktionselement 130 zumindest im Betrieb des Induktionsherds 100 über die Arbeitsfläche 105 erstreckt. Eine zweite Aufgabe nutzt dies aus, indem das Funktionselement als Träger für eine Bedienvorrichtung dient. Darüber hinaus kann ein Hauptschalter 135 mit dem Funktionselement 130 gekoppelt sein, der eine Funktion des Induktionsherds 100 steuern kann. Insbesondere kann ein Betrieb der Induktionsspule 120 verhindert sein, wenn der Hauptschalter 135 geöffnet ist. Ist das Funktionselement 130 vertikal beweglich, so kann der Hauptschalter 135 geschlossen sein, wenn das Funktionselement 130 vertikal ausgefahren ist.

Die erste Aufgabe kann eine Absaugvorrichtung 140 umfassen, die dazu eingerichtet ist, Dunst, Wrasen oder Fettnebel im Bereich des Induktionsherds 100 und insbesondere in einem Bereich, der zum Abstellen des Kochgeschirrs 115 vorgesehen ist, abzusaugen. Dazu kann die Absaugvorrichtung 140 einen Lüfter, einen Antriebsmotor, einen Filter oder eine Abscheidevorrichtung für Wasser oder Fett umfassen. In einer besonders bevorzugten Ausführungsform ist ein Labyrinthfilter vorgesehen, der entfernt und beispielsweise in einer Spülmaschine gereinigt werden kann. Die Steuervorrichtung 125 kann einen Betrieb der Absaugvorrichtung 140 steuern. Insbesondere kann das Absaugen von Luft in Abhängigkeit einer Erhitzung des Kochgeschirrs 115 gesteuert werden.

Die erste Aufgabe kann auch einen Infrarotsensor 145 umfassen, der dazu eingerichtet ist, eine Temperatur eines Objekts im Bereich der Arbeitsfläche 105 zu bestimmen. Das Objekt kann insbesondere das Kochgeschirr 115 umfassen und ein Abtastbereich des Infrarotsensors 145 kann der Induktionsspule 120 auf der Oberseite der Arbeitsfläche 105 gegenüberliegen.

Zur Bedienung des Induktionsherds 100 kann ein Eingabefeld 150 vorgesehen sein, das sich in der dargestellten Ausführungsform auf der Oberfläche der Arbeitsfläche 105 befindet. In einer anderen Ausführungsform kann das Eingabefeld 150 auch an einer anderen Fläche gebildet sein, insbesondere an einer vertikalen Fläche wie einer Wand oder einer Wange eines Möbels im Bereich der Arbeitsfläche 105. Eine Betätigung des Eingabefelds 150 kann durch die Steuervorrichtung 125 erfasst werden und die Induktionsspule 120 kann in Abhängigkeit der erfassten Betätigung gesteuert werden. In einer Ausführungsform ist ein Sensor 155 vorgesehen, der insbesondere unter der Arbeitsfläche 105, beispielsweise in oder unter der Arbeitsplatte 110, angebracht sein kann. Der Sensor 155 kann beispielsweise kapazitiv als Näherungsschalter arbeiten. Eine Auflösung des Sensors 155 kann in Abhängigkeit einer Komplexität eines gewünschten Eingabefelds 150 gewählt sein.

Es wird vorgeschlagen, eine Bedienvorrichtung 160 am Funktionselement 130 vorzusehen, wobei die Bedienvorrichtung 160 dazu eingerichtet ist, das Eingabefeld 150 zu visualisieren. Die Visualisierung soll einem Benutzer im Bereich der Arbeitsfläche 105 optisch zugänglich sein. Dazu kann die Bedienvorrichtung 160 insbesondere einen Projektor 165 umfassen, der aus einer erhöhten Position über der Arbeitsfläche 105 eine Projektion als optischen Hinweis bzw. Visualisierung des Eingabefelds 150 bereitstellt. In einer weiteren Ausführungsform umfasst die Bedienvorrichtung 160 zusätzlich einen optischen Sensor 170, beispielsweise eine Kamera, die dazu eingerichtet ist, eine Betätigung des Eingabefelds 150 optisch zu erfassen. Der optische Sensor 170 kann ein zweidimensionales Abbild eines Bereichs bereitstellen oder zusätzlich Tiefeninformationen, die angeben, in welcher Entfernung sich ein Objekt im abgetasteten Bereich befindet. Dazu kann der optische Sensor 170 zusätzlich oder alternativ zu einer üblichen optischen Kamera eine Tiefenkamera umfassen. In einer Variante umfasst die Tiefenkamera zwei voneinander beabstandete Kameras und der Abstand eines Bildpunkts von den Kameras wird mittels Triangulation bestimmt. In einer anderen Variante umfasst die Tiefenkamera eine Lichtquelle und ist dazu eingerichtet, die Zeit zwischen dem Aussenden von Licht und dem Eintreffen von am Objekt reflektiertem Licht zu bestimmen ("time of flight camera"). Das hierfür verwendete Licht kann insbesondere in einem unsichtbaren Bereich liegen, etwa im Infrarotbereich.

In einer Ausführungsform sind der optische Sensor 170 und der Infrarotsensor 145 miteinander integriert ausgeführt. Dabei umfasst der optische Sensor 170 eine optische Kamera, die dazu eingerichtet ist, im Infrarotbereich zu arbeiten. Der optische Sensor 170 und der Projektor 165 können miteinander kombiniert sein und eine separat handhabbare Einheit bilden. In einer weiteren Ausführungsform sind der Projektor 165 und der optische Sensor 170 voneinander beabstandet am Funktionselement 130 angebracht. Der Abstand kann eine Basislinie definieren, die sich insbesondere parallel zur Arbeitsoberfläche 105 erstrecken kann. Eine Berührung einer Oberfläche, auf die das Eingabefeld 150 projiziert wird, kann dadurch verbessert genauer erfasst werden.

Die Bedienvorrichtung 160 bildet bevorzugt eine Interaktionseinrichtung, die dazu eingerichtet sein kann, nur den Induktionsherd 100 oder zusätzlich noch eines oder mehrere andere Hausgeräte, insbesondere Küchengeräte, zu steuern. Dazu kann die Bedienvorrichtung 160 mit einer bevorzugt drahtlosen Schnittstelle 175 ausgerüstet sein. Die Schnittstelle 175 oder eine dedizierte Schnittstelle kann dafür vorgesehen sein, mit einer zentralen Stelle 180 zu kommunizieren, die einen Dienst oder Informationen bereitstellt, welche die Steuerung eines oder mehrere der Hausgeräte betreffen. Die zentrale Stelle 180 kann insbesondere als Server oder in einer Cloud realisiert sein. In einer weiteren Variante können auch Informationen an der zentralen Stelle 180 hinterlegt werden. Mittels der Bedienvorrichtung 160 kann eine intuitive und interaktive Benutzerschnittstelle geschaffen sein, um den Induktionsherd 100 und optional noch eines oder mehrere weitere Hausgeräte zu steuern. Durch diese Integration können die Hausgeräte verbessert konzertiert gesteuert werden, um beispielsweise ihre Beteiligungen an einer gemeinsamen Aufgabe wie der Zubereitung einer Speise zu reflektieren oder verbessert auf Wünsche oder Gewohnheiten eines Benutzers einzugehen.

Figur 2 zeigt eine Ansicht eines Induktionsherds 100 in einer weiteren Ausführungsform. In der dargestellten Variante umfasst das Funktionselement 130 eine Absaugvorrichtung 140, die bevorzugt vertikal versenkbar in der Arbeitsplatte 110 angebracht ist. An der Absaugvorrichtung 140 ist die Bedienvorrichtung 160 angebracht, die wenigstens den Projektor 165 umfasst. Bevorzugt ist die Bedienvorrichtung 160 gegenüber der Absaugvorrichtung 140 bzw. dem Funktionselement 130 beweglich angeordnet, um eine Position des Eingabefelds 150 variieren zu können. Dargestellt sind eine erste Variante, in der das Eingabefeld 150 auf die Arbeitsfläche 105 projiziert ist, und eine zweite Variante, bei der das Eingabefeld 150 auf eine Wand 205 projiziert ist, die sich insbesondere neben oder hinter der Arbeitsfläche 105 in vertikaler Richtung erstrecken kann.

Figur 3 zeigt eine exemplarische Absaugvorrichtung 140 für einen Induktionsherd 100 in einer Ausführungsform. Die Absaugvorrichtung 140 ist bevorzugt vertikal beweglich, sodass sie in einer korrespondierenden Aussparung durch die Arbeitsfläche 105 bzw. in der Arbeitsplatte 110 ein- oder ausgefahren werden kann. Optional kann eine Beleuchtung 305 am Funktionselement 130 bzw. der Absaugvorrichtung 140 angebracht sein, insbesondere in einem oberen Bereich. Ein Filterelement 310 kann von der Absaugvorrichtung 140 entfernt werden. In einer Ausführungsform kann die Absaugvorrichtung 140 auch ohne das Filterelement 310 vertikal in der Arbeitsfläche 105 versenkt werden.

### Bezugszeichen

- 100: Induktionsherd
- 105: Arbeitsfläche
- 110: Arbeitsplatte
- 115: Kochgeschirr
- 120: Induktionsspule
- 125: Steuervorrichtung
- 130: Funktionselement
- 135: Hauptschalter
- 140: Absaugvorrichtung
- 145: Infrarotsensor
- 150: Eingabefeld
- 155: Sensor
- 160: Bedienvorrichtung
- 165: Projektor
- 170: optischer Sensor
- 175: Schnittstelle
- 180: zentrale Stelle

- 205: Wand

- 305: Beleuchtung
- 310: Filterelement

## Patentansprüche

1. Induktionsherd (100), wobei der Induktionsherd (100) folgendes umfasst:
- eine Induktionsspule (120), die zur Anbringung unter einer Arbeitsfläche (105) eingerichtet ist;
- eine Bedienvorrichtung (160), die zur Visualisierung eines Eingabefelds (150) im Bereich der Arbeitsfläche (105) eingerichtet ist, wobei die Bedienvorrichtung (160) einen Projektor (165) und einen optischen Sensor (170) zur Abtastung einer Betätigung des Eingabefelds (150) umfasst;
- eine Steuervorrichtung (125) zum Ansteuern der Induktionsspule (120) in Abhängigkeit einer Betätigung des Eingabefelds (150); und
- ein Funktionselement (130), das zur Anbringung an der Arbeitsfläche (105) derart eingerichtet ist, dass es sich von der Arbeitsfläche (105) nach oben erstreckt, wobei die Bedienvorrichtung (160) an dem Funktionselement (130) angebracht ist;
**dadurch gekennzeichnet, dass**
- das Funktionselement (130) eine Absaugvorrichtung (140) und einen Infrarotsensor (145) umfasst und die Steuervorrichtung (125) dazu eingerichtet ist, die Induktionsspule (120) in Abhängigkeit eines Signals des Infrarotsensors (145) anzusteuern, und
- dass der optische Sensor (170) und der Projektor (165) mit einem vorbestimmten Abstand an der Absaugvorrichtung (140) angebracht sind.

2. Induktionsherd (100) nach Anspruch 1, wobei der Projektor (165) mit sichtbarem Licht arbeitet und der optische Sensor (170) optisch mit unsichtbarem Licht arbeitet.

3. Induktionsherd (100) nach Anspruch 1, wobei der optische Sensor (170) und der Infrarotsensor (145) miteinander integriert ausgeführt sind, wobei der optische Sensor (170) eine optische Kamera umfasst, die dazu eingerichtet ist, im Infrarotbereich zu arbeiten.

4. Induktionsherd (100) nach einem der vorangehenden Ansprüche, ferner umfassend eine Einrichtung (155) zur Erfassung einer Betätigung des Eingabefelds (150), wobei die Einrichtung (155) zur Anbringung unter der Arbeitsfläche (105) eingerichtet ist.

5. Induktionsherd (100) nach einem der vorangehenden Ansprüche, wobei das Funktionselement (130) in der Arbeitsfläche (105) versenkbar ist.

6. Induktionsherd (100) nach einem der vorangehenden Ansprüche, wobei das Funktionselement (130) einen Hauptschalter (135) umfasst.

7. Induktionsherd (100) nach einem der vorangehenden Ansprüche, wobei die Bedienvorrichtung (160) dazu eingerichtet ist, eine Information auf die Arbeitsfläche (105) zu projizieren.

8. Induktionsherd (100) nach einem der vorangehenden Ansprüche, wobei die Bedienvorrichtung (160) dazu eingerichtet ist, eine Information an eine vertikale Fläche im Bereich der Arbeitsfläche (105) zu projizieren.

## Claims

1. Induction cooker (100), wherein the induction cooker (100) comprises the following:
- an induction coil (120), configured for attachment beneath a worktop (105);
- an operating apparatus (160), configured for visualisation of an input field (150) in the region of the worktop (105), wherein the operating apparatus (160) comprises a projector (165) and an optical sensor (170) for sensing an actuation of the input field (150);
- a control apparatus (125) for controlling the induction coil (120) as a function of an actuation of the input field (150); and
- a functional element (130) which is configured for attachment to the worktop (105) such that it extends upwardly from the worktop (105), wherein the operating apparatus (160) is attached to the functional element (130);
**characterised in that**
- the functional element (130) comprises a suction apparatus (140) and an infrared sensor (145) and the control apparatus (125) is configured to control the induction coil (120) as a function of a signal from the infrared sensor (145), and
- the optical sensor (170) and the projector (165) are attached to the suction apparatus (140) at a predetermined distance.

2. Induction cooker (100) according to claim 1, wherein the projector (165) operates with visible light and the optical sensor (170) operates optically with invisible light.

3. Induction cooker (100) according to claim 1, wherein the optical sensor (170) and the infrared sensor (145) are designed such that they are integrated with one another, wherein the optical sensor (170) has an optical camera which is configured to operate in the infrared range.

4. Induction cooker (100) according to one of the preceding claims, further comprising a facility (155) for detecting an actuation of the input field (150), wherein the facility (155) is configured for attachment beneath the worktop (105).

5. Induction cooker (100) according to one of the preceding claims, wherein the functional element (130) can be retracted into the worktop (105).

6. Induction cooker (100) according to one of the preceding claims, wherein the functional element (130) comprises a main switch (135).

7. Induction cooker (100) according to one of the preceding claims, wherein the operating apparatus (160) is configured to project an item of information onto the worktop (105).

8. Induction cooker (100) according to one of the preceding claims, wherein the operating apparatus (160) is configured to project an item of information onto a vertical surface in the region of the worktop (105).

## Revendications

1. Cuisinière à induction (100), dans laquelle la cuisinière à induction (100) comprend :
- une bobine d'induction (120) aménagée pour être fixée sous une surface de travail (105) ;
- un dispositif d'utilisation (160) qui est configuré pour la visualisation d'un champ de saisie (150) dans la zone de la surface de travail (105), dans laquelle le dispositif d'utilisation (160) comprend un projecteur (165) et un capteur optique (170) pour la détection d'un actionnement du champ de saisie (150) ;
- un dispositif de commande (125) pour la commande de la bobine d'induction (120) en fonction d'un actionnement du champ de saisie (150) ; et
- un élément fonctionnel (130) qui est aménagé pour être fixé sur la surface de travail (105) de sorte à s'étendre vers le haut à partir de la surface de travail (105), dans laquelle le dispositif d'utilisation (160) est fixé à l'élément fonctionnel (130) ;
**caractérisée en ce que**
- l'élément fonctionnel (130) comprend un dispositif d'aspiration (140) et un capteur infrarouge (145) et le dispositif de commande (125) est aménagé pour commander la bobine d'induction (120) en fonction d'un signal du capteur infrarouge (145), et
- **en ce que** le capteur optique (170) et le projecteur (165) sont fixés à une distance prédéterminée au dispositif d'aspiration (140).

2. Cuisinière à induction (100) selon la revendication 1, dans laquelle le projecteur (165) fonctionne avec de la lumière visible et le capteur optique (170) fonctionne optiquement avec de la lumière invisible.

3. Cuisinière à induction (100) selon la revendication 1, dans laquelle le capteur optique (170) et le capteur infrarouge (145) sont exécutés de façon intégrée l'un à l'autre, dans laquelle le capteur optique (170) comprend une caméra optique qui est aménagée pour fonctionner dans la plage infrarouge.

4. Cuisinière à induction (100) selon l'une des revendications précédentes, comprenant en outre un dispositif (155) pour la détection d'un actionnement du champ de saisie (150), dans laquelle le dispositif (155) est aménagé pour être fixé sous la surface de travail (105).

5. Cuisinière à induction (100) selon l'une des revendications précédentes, dans laquelle l'élément fonctionnel (130) est escamotable dans la surface de travail (105).

6. Cuisinière à induction (100) selon l'une des revendications précédentes, dans laquelle l'élément fonctionnel (130) comprend un interrupteur principal (135).

7. Cuisinière à induction (100) selon l'une des revendications précédentes, dans laquelle le dispositif d'utilisation (160) est aménagé pour projeter une information sur la surface de travail (105).

8. Cuisinière à induction (100) selon l'une des revendications précédentes, dans laquelle le dispositif d'utilisation (160) est aménagé pour projeter une information sur une surface verticale dans la zone de la surface de travail (105).
